# EUROPÄISCHE PATENTSCHRIFT

(11) **EP 4 058 727 B1**
(45) Veröffentlichungstag und Bekanntmachung des Hinweises auf die Patenterteilung: **10.09.2025**
(21) Anmeldenummer: 20804255.6
(22) Anmeldetag: 10.11.2020
(51) Int. Cl.: F23N 3/00, F23N 3/08, F23N 5/10, F23L 13/00, F23B 60/02

(54) **VERFAHREN ZUR REGELUNG DER VERBRENNUNG IN FEUERUNGSANLAGEN**
METHOD FOR CONTROLLING THE COMBUSTION IN FURNACE SYSTEMS
PROCÉDÉ DE RÉGLAGE DE LA COMBUSTION DANS DES INSTALLATIONS DE CHAUFFAGE

(30) Priorität: 13.11.2019 DE 102019217537
(43) Veröffentlichungstag der Anmeldung: 21.09.2022
(73) Patentinhaber: Fraunhofer-Gesellschaft zur Förderung der angewandten Forschung e.V., 80686 München (DE)
(72) Erfinder: ALEYSA, Mohammadshayesh, 70569 Stuttgart (DE)
(74) Vertreter: Friese Goeden Patentanwälte PartGmbB
(86) Internationale Anmeldenummer: PCT/EP2020/081593
(87) Internationale Veröffentlichungsnummer: WO 2021/094291

(56) Entgegenhaltungen:
- EP-A1- 0 624 756
- EP-A2- 2 208 938
- US-A1- 2007 100 502

## Beschreibung

Die Erfindung betrifft ein Verfahren zur Regelung der Verbrennung von festen Brennstoffen in Feuerungsanlagen, beispielsweise in Einzelraumfeuerungsanlagen bzw. handbeschickten Einzelraumfeuerungsanlagen
Es sind verschiedene Maßnahmen zur Verbesserung des Verbrennungs- und Emissionsverhaltens in Einzelraumfeuerungsanlagen bekannt. Zur Verbesserung des Verbrennungs- und Emissionsverhaltens in Einzelraumfeuerungsanlagen können sowohl verbrennungstechnische, konstruktive und regelungstechnische Maßnahmen als auch integrierte Technologien auf Basis der katalytischen und thermischen Wirkung eingesetzt werden.

Das Verbrennungsprinzip bei den Einzelraumfeuerungsanlagen spielt eine große Rolle für das Verbrennungs- und Emissionsverhalten. Die Optimierung des Verbrennungs- und Emissionsverhaltens lässt sich durch eine automatische Beschickung erreichen, bei der der Brennstoffdurchsatz sowie die dazu passende Verbrennungsluftmenge genau und präzise eingestellt werden können. Eine automatische Beschickung von Scheithölzern ist zwar technisch möglich, lässt sich aber aufgrund der Rahmen-, Einsatz- und Betriebsbedingungen der Einzelraumfeuerungsanlagen nicht umsetzen. Eine manuelle Beschickung durch ein Schleusensystem, ohne die Feuerraumtür zu öffnen und somit den Feuerraum schlagartig zu kühlen ist technisch möglich und lässt sich auch in Einzelraumfeuerungsanlagen praktizieren. Durch das Schleusensystem wird nicht nur der Feuerraum warmgehalten, sondern die Druckverhältnisse dort so stabilisiert, dass kein Rauchgas bzw. keine Schadstoffbelastung im Aufstellraum unabhängig von den Druck- und Strömungsverhältnissen in der Feuerungsanlage auftreten können. Außerdem lässt sich durch das Schleusensystem eine einheitliche Beschickung (Auflageregime) realisieren, wodurch eine bedeutsame Minderung der Emissionen zu erreichen ist.

Je nach Art der Verbrennungsluftzufuhr in den Feuerraum und ihrer Strömungsrichtung und -form zu dem Brennstoff findet der Verbrennungsvorgang (Trocknung, Entgasung, Vergasung, Verbrennung vom Brenngas) unterschiedlich statt. Ein Verbrennungsvorgang darf als günstig bezeichnet werden, wenn dabei ein Brenngas mit günstigen verbrennungstechnischen Eigenschaften und ausreichend Wärme für die Oxidation entsteht. Sowohl energiereiche (starke) als auch energiearme (schwache) Brenngase führen zu einer ungünstigen Verbrennung mit zahlreichen Schadstoffen. Beispielsweise führt die Zufuhr der Verbrennungsluft in den unteren Bereich des Glutbetts zu einer unkontrollierten Vergasung, welche eine regulierte präzise Zufuhr der Sekundärluft erfordert. Ohne entsprechende geregelte Sekundärluftzufuhr entsteht eine unvollständige Verbrennung. Zu einer besseren Gestaltung des Verbrennungsvorgangs gehört außerdem die Stufung der Verbrennungsluft, so dass nicht nur kontrollierte Vergasung, sondern auch eine schnelle Abkühlung der aktiven Reaktionszone vermieden werden kann.

Bei den konstruktiven und strömungstechnischen Maßnahmen handelt es sich um Maßnahmen, mit denen günstige Strömungsverhältnisse mit optimalen Oxidationsbedingungen in der aktiven Reaktionszone über längere Zeit während des Abbrands sichergestellt werden können. Bei der Oxidation spielen die Form, das Volumen und die Geometrie des Feuerraums sowie der Nachbrennkammer mit den nachgeschalteten Abgaszügen eine große Rolle. Außerdem trägt eine richtige Positionierung und Verteilung der Primär- und Sekundärluftöffnungen zur Stabilisierung und folglich zur Verbesserung der Verbrennungsqualität massiv bei. Eine optimale Konstruktion lässt sich mit einer Strömungssimulation berechnen und festlegen.

Die Verbrennung kann auch durch regelungstechnische Maßnahmen gesteuert werden.

Die Regelung des Verbrennungsprozesses in Einzelraumfeuerungsanlagen erfolgt ausschließlich durch die Regelung der Verbrennungsluft, wodurch eine kontrollierte thermische Umsetzung des Brennstoffs mit einer sachgemäßen Verbrennung gewährleistet werden muss. Durch die Regelung soll vermieden werden, dass der Verbrennungsprozess weder in Sauerstoffmangel noch in Sauerstoffüberschuss gerät. Außerdem soll dadurch die Wärmefreisetzung geregelter stattfinden, so dass ein hoher Wärmenutzungswirkungsgrad mit einer hohen thermischen Behaglichkeit erreicht werden kann.

Ferner sind auch sogenannte integrierte Technologien bekannt. Diese werden in der Regel in der Feuerungsanlage vor dem Wärmetauscher bzw. der Wärmeabgabe eingebaut. Ihre Hauptaufgabe besteht in der Unterstützung des Oxidationsprozesses. Bei den integrierten Technologien ist zwischen thermischen und katalytischen Verfahren zu unterscheiden:
Bei den katalytischen Oxidationsverfahren wird das Abgas in die katalytisch beschichtete Struktur (Granulat-Schüttung, Schaumstruktur aus Oxid- und Nichtoxidkeramik, Waben, Drahtgewebe bzw. Drahtgestrick) geleitet. Die im Abgas enthaltenen, brennbaren Schadstoffe wie z. B. Kohlenstoffmonoxid (CO) und Kohlenwasserstoffe (CₙHₘ, VOCs, PAKs) kommen mit der katalytisch-aktiven Oberfläche des Katalysators in Kontakt. In Anwesenheit von Sauerstoff können die Oxidationsreaktionen durch den Katalysator bereits bei einer Temperatur größer als 300°C stattfinden. Diese Schadstoffe werden durch Oxidation in Stoffe wie Wasser und Kohlenstoffdioxid überführt und dadurch toxikologisch gemildert. Der Katalysator wird im Zuge der Oxidation nicht verbraucht. Er sorgt ausschließlich dafür, dass die Reaktionen bei einem niedrigeren Temperaturniveau (schon bei 300°C statt bei 500°C) stattfinden.

Katalytische Oxidationsverfahren haben beim Einsatz in Biomassefeuerungen den Nachteil, dass eine katalytische Vergiftung bei der Verbrennung ungünstiger Brennstoffe aufgrund hoher Belastung durch unerwünschte Schadstoffe (wie z. B. Halogene, Schwefel, Polymere, Teer, Ruß und sonstige Aerosole) auftritt. Dadurch wird die katalytische Wirkung stetig verringert und mit der Zeit komplett aufgehoben. Außerdem wird die katalytische Beschichtung (auch das Washcoat) aufgrund hoher thermischer und mechanischer (Erosion durch die Stäube bzw. hohe Abgasgeschwindigkeiten) Belastung sowie starker Temperaturwechsel (von ca. 250 °C bis ca. 900 °C) während des Betriebs bzw. nach mehreren Betriebsstunden beschädigt. Wesentlich ist, dass ein Teil der katalytischen Beschichtung und Schwermetalle wie Platin, Rhodium und Palladium mit der Zeit abgetragen und über das Abgas in die Umgebung gelangen und Gesundheits- sowie Umweltprobleme verursachen können [nach Beebe et al. Heterogene Katalyse I, Heidelberg 1943, Janbozorgi et al. Handbook of Combustion, Vol. 1, Weinheim, 2010].

Die Einbautentechnik (für thermische Oxidationsverfahren) stellt eine Technologie dar, welche vom Fraunhofer-Institut für Bauphysik IBP im Rahmen eines von FNR geförderten Projekts entwickelt wurde. Das Wirkungsprinzip der Einbautentechnik beruht auf der Bereitstellung günstiger Oxidationsbedingungen während der Verbrennung innerhalb eines definierten Einbautenmoduls. Dieses Modul speichert während der Verbrennung ausreichend Energie in Form von Wärme und stellt sie automatisch für die thermische Oxidation zur Verfügung, wenn die Temperaturen während der Verbrennung unter bestimmte Grenzen (Abgastemperatur < Modultemperatur) absinken. Durch seine spezielle Architektur gewährleistet das Einbautenmodul eine intensive Durchmischung der brennbaren Abgasbestandteile mit der Verbrennungsluft sowie eine Verlängerung der aktiven Verweilzeit durch eine Mehrfachumlenkung bzw. Verwirbelung der Abgase. Die gespeicherte Energie (Wärme) soll die Oxidation nicht verbrannter Bestandteile im Abgas in den ungünstigen Betriebsphasen wie z. B. beim Auflegen von Holz ermöglichen sowie zu einem stabilen Verbrennungsvorgang unabhängig von der Dynamik des Verbrennungsprozesses führen. Die Einbautentechnik hat im Vergleich zu den derzeit eingesetzten Technologien zur Schadstoffminderung in Kleinfeuerungsanlagen eine Reihe von technischen und konzeptionellen Vorteilen, wodurch die Umsetzbarkeit in der Praxis gewährleistet werden kann. Zu diesen Vorteilen gehören vor allem die Gewährleistung eines sicheren Betriebs ohne Bedarf an intensiver Wartung (einmal alle zwei Jahre), Langlebigkeit (mind. 5 Jahre), niedrige spezifische Kosten (weniger als 1,5 € pro Kilowatt Anlagenleistung), hohe technische Integrationsfähigkeit sowie technische Flexibilität hinsichtlich des Aufbaus und des Betriebs und kein Bedarf an Betriebsenergie. Die Einbautentechnik hat eine besonders stabile Funktion sowohl im Bereich der Einzelraumfeuerungsanlagen als auch im Bereich von Biomasseheizkesseln gezeigt. Ausführliche Ergebnisse über diese Technik sind zu finden in: in Aleysa, M.; Weclas, M.; Leistner, Ph.: Korrelation der Filter-Reaktor-Architektur mit thermophysikalischen Funktionsbedingungen zur Erforschung und Entwicklung eines nichtkatalytischen 3D-porösen Filter-Reaktor-Systems für biomassebetrieben Kleinfeuerungsanlagen, Abschlussbericht eines von der deutschen Bundesstiftung (DBU) geförderten Projekts, AZ 30550, Stuttgart 2015, 59 S;
Aleysa, M.; Leistner, Ph.: Verbesserung des Verbrennungs- und Emissionsverhaltens in biomassebetriebenen Einzelraumfeuerungsanlagen durch den Einsatz spezieller Einbauten, Abschlussbericht eines von der Fachagentur Nachwachsende Rohstoffe (FNR) geförderten Projekts, FKZ: 13NR104, Stuttgart 2016, 162 S;
Aleysa, M., Leistner, Ph.: Low-Emission-Verbrennungssystem (LEVS) für die Verbrennung von festen Brennstoffen in Vergaserkesseln, Abschlussbericht über ein Forschungsprojekt gefördert vom Bundesministerium für Wirtshaft und Energie, FKZ: 03KB093A, Stuttgart 2017, 168 S; und
Aleysa, M.: Konzeptionelle, konstruktive und regelungstechnische Maßnahmen zur Schadstoffminderung und Effizienzerhöhung von Scheitholzfeuerungen im Praxisbetrieb, Vortrag im 7. Fachkolloquium Maßnahmen und Technologien zur Feinstaubminderung aus Biomassefeuerungen, Stuttgart, 18. Mai 2017.

Verbrennungstechnische Regelung von handbeschickten Einzelraumfeuerungsanlagen stellt ein aktuelles und forschungsbedürftiges Thema dar. Die Regelung des Verbrennungsprozesses in solchen Feuerungsanlagen ist aufgrund der primitiven Konstruktion und der nicht automatisierbaren Brennstoffbeschickung sehr schwierig und erfordert die Entwicklung neuartiger Regelphilosophien.

Die Ausgangssituation zum Einsatz von Reglern in Einzelraumfeuerungsanlagen wird hier aus einer normativen, technischen und vertrieblichen Sicht dargestellt, welche zu einer erfolgreichen Entwicklung und Umsetzung von Reglern in der Praxis von großer Bedeutung sind.

Bisher gibt es keine normativen Regelungen zur Prüfung von handbeschickten Einzelraumfeuerungsanlagen mit Reglern gemäß DIN EN 13240, DIN EN 13229, DIN EN 15250 usw. Für die Entwicklung der Regelung soll erst das Mutterverfahren bzw. die EG-Maschinenrichtlinie 2006/42/EG herangezogen werden. Die Zulassung von Einzelraumfeuerungsanlagen mit Reglern kann in Prüflaboren wie z. B. dem Prüflabor Feuerstätten und Abgasanlagen des Fraunhofer-Instituts für Bauphysik IBP durchgeführt werden, welche über eine flexible Akkreditierung im Bereich der Feuerstätten verfügen. Im Rahmen der flexiblen Akkreditierung (Kategorie II) sind die Prüflabore ohne jegliche weitere Abstimmung mit der deutschen Akkreditierungsstelle GmbH (DAkkS) berechtigt, neue Prüfverfahren zu entwickeln und den Herstellern anzubieten. Es ist zu erwähnen, dass sich die Grundlage für die normative Regelung des Einsatzes von Reglern in Einzelraumfeuerungsanlagen in der Bearbeitung befindet und in der neuen Serie der Norm DIN EN 16510 berücksichtigt werden soll.

Aus technischer Sicht ist die Umsetzung der Regelung in Einzelraumfeuerungsanlagen möglich. Die sicherheitstechnischen Einsatz- und Rahmenbedingungen sind noch festzulegen. Um eine hohe Umsetzbarkeit in der Praxis zu erreichen, sollen Konzepte für die einheitliche Verbrennungsluftzufuhr entwickelt werden, welche unabhängig von der Konstruktion und dem Design der Einzelraumfeuerungsanlagen eingesetzt werden können. Individuelle Entwicklungen von Reglern sind nicht wirtschaftlich bzw. von vielen mittleren und kleinen Unternehmen nicht finanzierbar.

Die Integration von Reglern in handbeschickten Einzelraumfeuerungsanlagen führt zu einer entsprechenden Erhöhung der Anschaffungskosten und erfordert ein neues Konzept für die Gewährleistungsgarantien. Bei hoher Stückzahl an Einzelraumfeuerungsanlagen führen defektanfällige Regler zu ungünstigen wirtschaftlichen Konsequenzen. Der Einsatz von empfindlichen Sensoren wie z. B. Lambda-Sonden sollte daher vermieden werden.

Ein wichtiger Punkt bei den Reglern stellt die Notwendigkeit für die Stromversorgung dar. Die Abhängigkeit der handbeschickten Einzelraumfeuerungsanlagen vom Strom ist bisher sowohl bei den Herstellern als auch bei den Nutzern nicht erwünscht. Daher sollten solche Feuerstätten aus vermarktungstechnischen Gründen unabhängig vom Strom sein bzw. sich selbst mit der nötigen Elektrizität versorgen. Gemäß dem Stand der Technik bieten sich zwei technische Möglichkeiten an. Bei der ersten Möglichkeit wird die Elektrizität (bis 250 Watt) durch die Thermik (Thermoelektrik) erzeugt, wobei bei der zweiten Möglichkeit Solarpanel verwendet werden. Bei beiden Möglichkeiten wird eine Speichereinheit benötigt. Beim Einsatz von Lambda-Sonden oder ähnlichen Sensoren, mit einem hohen Stromverbrauch, ist der Einsatz vom Hausstrom nicht vermeidbar.

Die EP 2 208 938 A2 offenbart, die Glutbetttemperatur, die Abgastemperatur und den Restsauerstoff im Abgas zu messen und sodann primäre und sekundäre Verbrennungsluft durch ein Steuermodul in Abhängigkeit der Messwerte zu regeln.

Aus der US 2007/0100502 A1 ist bekannt, die Emissionen einer Verbrennung zu messen und mittels vorhersagebasierter Modelle die Verbrennung zu beeinflussen. Hierdurch kann aus mehreren Brennstoffen derjenigen ausgewählt werden, welcher den aktuellen Wärmebedarf möglichst kostengünstig bereitstellen kann.

Die EP 0 624 756 A1 zeigt die Messung der Abgastemperatur und die Regelung der Verbrennung, sodass ein vorgegebener Sollwert der Abgastemperatur erreicht und eingehalten wird.

Ausgehend vom Stand der Technik liegt der Erfindung somit die Aufgabe zugrunde, ein Verfahren zur Regelung der Verbrennung in einer Einzelraumfeuerungsanlage und eine Vorrichtung dazu bereit zu stellen, das nicht die Nachteil des Standes der Technik aufweist und mit dem insbesondere eine sichere nachhaltige Reduktion der Schadstoffemission, eine bergbaugerechte Wärmeproduktion sowie eine Erhöhung des Wirkungsgrades erreicht werden können.

Die Aufgabe wird erfindungsgemäß durch ein Verfahren nach Anspruch 1 gelöst. Vorteilhafte Weiterbildungen der Erfindung finden sich in den Unteransprüchen.

Erfindungsgemäß wird ein Verfahren zur Regelung der Verbrennung fester Brennstoffe in Feuerungsanlagen, beispielsweise Einzelraumfeuerungsanlagen, wie handbeschickte Einzelraumfeuerungsanlagen, vorgeschlagen, das sich dadurch auszeichnet, dass aus der Temperatur in einem Feuerraumbereich und/oder in den Abgaszügen der Feuerungsanlage und ggf. im Abgas sowie über eine Energiebilanz des Verbrennungsprozesses in der Feuerungsanlage, der Verbrennungsluft und des Abgases ein Sauerstoffbei-Wert ermittelt wird, mit dem die Primär- und Sekundär-Verbrennungsluftströme und somit die thermische Leistung sowie die Verbrennungsqualität geregelt werden. Diese Regelung kann schnell erfolgen.

Ein Sauerstoffbeiwert ist in diesem Zusammenhang als ein Wert zu definieren, welche direkte Rückschlüsse auf den Sauerstoffgehalt in der aktiven Oxidationszone bzw. auf dem Sauerstoffbedarf für eine sachgemäße Verbrennung gibt.

Für die Messung der Temperatur gilt, dass je früher und je weiter weg von dem Strahlungsbereich die Temperatur gemessen wird, umso genauer und reproduzierbarer erfolgt die Berechnung des Sauerstoffwertes. Der optimale Bereich zur Messung der Temperatur für die Regelung ist der erste Abgaszug nach der Abgasprallplatte im Feuerraum. Dadurch wird der Einfluss der Glutbett-Wärmestrahlung auf die Temperaturmessung vermindert sowie die Temperaturfühler vor der thermischen Belastung vor allem beim Einsatz ungünstiger Brennstoffe geschützt.

Das Regelkonzept ist technisch so aufgebaut, dass es als herstellerübergreifende Standardanwendung bzw. als universelle Standardlösung dienen kann. Es kann somit nicht nur für neue, sondern auch für bestehende alte Einzelraumfeuerungsanlagen mit vertretbarem Aufwand eingesetzt werden.

Regelprinzip und Funktion des erfindungsgemäßen Verfahrens kann wie folgt veranschaulicht werden: Für eine erfolgreiche Entwicklung einer universell einsetzbaren Regelung verfügt der Verbrennungsprozess über standardisierte Verbrennungsluftzufuhr (Primär- (SSL-PL + RL_PL) + Sekundärluft SL).

Insbesondere wird mit dem erfindungsgemäßen Verfahren eine sichere nachhaltige Reduzierung der Schadstoffemissionen sowie eine Erhöhung des Wirkungsgrads bei der thermischen Umwandlung des Brennstoffs sowie Verbesserung des Nutzungsgrades durch eine bedarfsgerechte Wärmeproduktion durch die permanente Erfassung der Umgebungstemperatur erreicht: Durch die Regelung des Verbrennungsprozesses wird eine schadstoffarme und effiziente Verbrennung durch eine genauere Zufuhr der Verbrennungsluft gewährleistet. Ferner kann durch Darlegung und Monitoring des Betriebs bei den Betreibern eine optimale Bedienung der Feuerungsanlage digital auf eine intuitive einfache Weise erklärt sowie die Qualität der Verbrennung erkannt und bewertet werden. Die optimale Bedienungsweise der Feuerungsanlage ergibt sich aus der Bewertung der Verbrennungsqualität dank der Intelligenz der Regelung. Die Erhebung statistischer Daten und Bewertung der Funktionalität der Feuerstätten in der Praxis ist möglich.

Das erfindungsgemäße Verfahren basiert auf einer Energiebilanzmethode. Dabei werden Vergleiche der Energien der Komponenten vor und nach der Verbrennung angestellt. Eine detaillierte Beschreibung erfolgt nachfolgend. Im Gegensatz zu den Reglern gemäß dem Stand der Technik (siehe vorstehen) können robuste Temperaturfühler im Feuerraumbereich sowie ggf. in der Abgasanlage verwendet werden, mit denen über eine Energiebilanz im Feuerraum ein Sauerstoffsignal und somit Sauerstoffbeiwert mit Hilfe von parametrierbaren Algorithmen generiert werden können, welches für eine schnelle/unmittelbare Regelung des Verbrennungsprozesses eingesetzt werden kann. Für das erfindungsgemäße Verfahren ist es günstig, die Temperaturen im Feuerraumbereich und/oder im ersten Abgaszug der ersten Abgasprallplatte an mindestens einer Stelle für die Energiebilanz sowie in dem Aufstellraum für eine bedarfsgerechte Wärmeproduktion zwecks Erhöhung der Nutzungseffizienz erfasst und für die Regelung eingesetzt wird.

Außerdem kann durch die von dem Temperaturfühler generierten Signale ein virtuelles Signal (sogenannter Emissionsreferenzwert: ERW-Signal) über weitere intelligente Algorithmen erzeugt werden, welches für die Bewertung des Betriebs eingesetzt wird. Die integrale und differenziale Entwicklung des ERW-Werts mit der Zeit beschreibt ein Prozessverhalten, mit dem Rückschlüsse auf die Verbrennungsqualität mit den Ursachen im negativen und positiven Fall gezogen werden können.

In einer Ausführungsform kann die Temperatur im Feuerraum an mindestens einer, beispielsweise zwei verschiedenen Stellen gemessen werden. In einer weiteren Ausführungsform kann die Temperatur im Feuerraum an zwei Stellen und ggf. weiterhin die Temperatur im Abgas gemessen werden. Bei diesen Messungen können die vorstehend angesprochenen Temperaturfühler eingesetzt werden. Auf diese Weise ist es möglich, in besonders zuverlässiger Weise die Temperaturen zu ermitteln.

In einer Ausführungsform erfolgt die Regelung der Verbrennung über die Zufuhr von Primärluft (die Primärluft aus der Rostluft und Primärluft aus der Scheibenspülluft umfassen oder daraus bestehen kann (PL = RL-PL + SSL-PL)) und/oder über die Zufuhr von Sekundärluft.

Die Regelung der Primärluft, wie Rostluft und/oder Scheibenspülluft, kann in Bezug auf die gewünschte Feuerungsleistung bzw. die Einstellung günstiger Temperaturen im Feuerraumbereich für eine effiziente und emissionsarme Verbrennung erfolgen. Die dem Verbrennungsprozess zugeführte Primärluftmenge bestimmt die Intensität der thermischen Umsetzung des Brennstoffs und somit die thermische Leistung der Feuerungsanlage. Bei der Einstellung der Primärluft kann zusätzlich der Wärmebedarf des Aufstellraums berücksichtigt und die Primärluft entsprechend eingestellt werden, wodurch eine bedarfsgerechte Wärmeproduktion erfolgen kann und folglich die Wärme nicht nur effizient produziert, sondern auch effizient genutzt werden kann. Rostluft kann zusätzlich zur Scheibenspülluft zugeführt werden, wenn diese für die Verbrennung nicht ausreichend ist, wie im Fall der Verbrennung von feuchten oder sehr dicken Holzscheiten oder bei der Verbrennung von Kohle.

Die Sekundärluft kann in einer Ausführungsform so zugeführt, dass der Sauerstoffgehalt im Feuerraumbereich möglichst in einem günstigen Bereich, wie etwa 7 Vol.-% bis etwa 10 Vol.- %, beispielsweise etwa 8 Vol.-% bis etwa 9 Vol.-% für eine optimale Nachoxidation beträgt. Für die Regelung kann das virtuelle Sauerstoffsignal eingesetzt, welche sekündlich durch die Algorithmen auf Basis der gemessenen Temperaturen generiert werden kann.

Vorteile der temperaturbasierten Regelung bestehen nicht nur in den geringen Produktionskosten sowie der Langlebigkeit sondern auch in den parametrierbaren Algorithmen, die eine einfache Handhabung bei der Anpassung der Programmierung sowie einen universellen Einsatz vom Regler ohne jegliche Software-änderungen ermöglichen. In den Parametrierfaktoren sind alle relevanten Prozessspezifikationen berücksichtigt.

Nachfolgend erfolgt eine ausführliche Beschreibung der Energiebilanzmethode zur Ermittlung vom Sauerstoffüberschuss im Feuerraumbereich sowie des parametrierbaren Algorithmus:
Eine Verbrennung kann schematisch wie folgt dargestellt werden:

C + O₂ -> CO₂ + Wärme

Dabei entstehen Abgase. Ferner können Wärmeverluste auftreten. Unter adiabatischen Bedingungen sind diese gleich Null.

Der Brennstoff kann wie folgt beschrieben werden: ${\dot{m}}_{A} \times {H}_{u} + {\dot{m}}_{B} \times {c}_{B} \times {ϑ}_{L}$

Die Verbrennungsluft kann wie folgt dargestellt werden: ${\dot{V}}_{L} \times {c}_{P , L} \times {ϑ}_{L}$

Das Abgas kann durch folgende Formel repräsentiert werden: ${\dot{V}}_{R} \times {c}_{P , R} \times {ϑ}_{R}$

Vorstehend ist eine vereinfachte Energiebilanz bei einem Verbrennungsprozess angegeben. Die über den Brennstoff dem Verbrennungsprozess zugeführte Energie ist gleich der Energie, die bei der thermischen Umwandlung entsteht und über das Abgas als Wärme getragen wird. Adiabatisch bedeutet, dass die thermische Umwandlung ohne jegliche Wärmeverluste erfolgt. Aus dieser Annahme ergibt sich die Formel 1: ${\dot{m}}_{A} \times {H}_{u} + {\dot{V}}_{L} \times {c}_{P , L} \times {ϑ}_{L} = {\dot{V}}_{R} \times {c}_{P , R} \times {ϑ}_{R}$

Wobei:
*ṁ_{A}*: Brennstoffmassenstrom [kg/s], *Hᵤ:* Heizwert des Brennstoffs, *V̇_{L}*: spezifische Verbrennungsluftmenge [Nm³/kg Brennstoff], ϑ*_{L}*: Temperatur der Verbrennungsluft, *V̇_{R}*: spezifische Abgasmenge [Nm³/kg], *c_{P,L}*:spezifische Wärmekapazität der Luft unter konstantem Druck, *c_{P,R}*: spezifische Wärmekapazität des Abgases unter konstantem Druck, ϑ*_{R}*: Abgas- bzw. Feuerraumtemperatur nach der Vervollständigung der Verbrennung, *c_{B}:* spezifische Wärmekapazität des Brennstoffs, ϑ*ₘ*: Brennstofftemperatur bei der Beschickung.

Die in der Formel 1 beschriebene Feuerraum- bzw. Abgastemperatur *ϑᵥ* stellt die maximale zu erreichende Temperatur im Feuerraumbereich bei der thermischen Umwandlung bzw. Verbrennung des Brennstoffs dar, die unter adiabatischen Bedingungen bzw. ohne jegliche Wärmeverluste und unter Zufuhr stöchiometrischer Verbrennungsluftmenge (Lambda: 1) produziert wird.

Die mit der Verbrennungsluft sowie mit dem Brennstoff übertragene Energie ist im Vergleich zu der während der Verbrennung produzierten Energie sehr gering und kann vernachlässigt werden. Das heißt, die Formel 1 lässt sich in die folgende Form kürzen: $\begin{matrix}{\dot{m}}_{A} \times {H}_{u} = {\dot{V}}_{R} \times {c}_{P , R} \times {ϑ}_{R} \\ oder für ein Kilogramm Brennstoff gilt : \\ {H}_{u} = {V}_{R} \times {c}_{P , R} \times {ϑ}_{R}\end{matrix}$

Die spezifische Abgasmenge *V_{R}* [Nm³/kg Brennstoff] berechnet sich aus der Formel 3: ${V}_{R} = {V}_{R , min} + \left(λ-1\right) \times {L}_{min}$

Beim Einsetzen der Formel 3 in die Formel 2 ergibt sich die Formel 4: ${H}_{u} = {c}_{P , R} \times {ϑ}_{R} \times \left[{V}_{R , min}+\left(λ-1\right)\times {L}_{min}\right]$

Die spezifische minimale Rauchgasmenge *V_{R,min}* sowie die minimale spezifische stöchiometrische Verbrennungsluftmenge *Lₘᵢₙ* lassen sich approximativ gemäß der Formel 5 und der Formel 6 bzw. gemäß den Näherungen nach Rosin-Fehling berechnen: ${L}_{min} = 0 , 241 \times {H}_{u} / 1.000 + 0 , 5 \left[{Nm}^{3}/kg\right]$ ${V}_{R , min} = 0 , 217 \times {H}_{u} / 1.000 + 1 , 67 \left[{Nm}^{3}/kg\right]$

Die Berechnung in Formel 5 kann auch durch die elementare Zusammensetzung des Brennstoffs erfolgen.

Beim Einsetzen der Formel 5 und der Formel 6 in die Formel 3 ergibt sich die Formel 7 für die Berechnung der spezifischen Abgasmenge [Nm³/kg Brennstoff): ${V}_{R} = 0 , 217 ∗ {H}_{u} / 1.000 + 1 , 67 + \left(λ-1\right) \times \left[\left(0,241∗{H}_{u}\right)/1.000+0,5\right]$

Bei der Umschreibung der Formel 4 nach Lambda ergibt sich die Formel 8 zur Ermittlung von Lambda bzw. der Luftüberschusszahl: $λ = {H}_{u} / \left[{c}_{P , R}\times {ϑ}_{R}\times {L}_{min}\right] - {V}_{R , min} / {L}_{min} + 1$

Die spezifische Wärmekapazität c_{P,R} des Abgases hängt von der Abgastemperatur ab und ergibt sich approximativ aus der Formel 9: ${c}_{P , R} = 0 , 995 + 0 , 0002 \times {ϑ}_{R}$

Beim Einsatz der Formel 5 der Formel 6 und der Formel 9 in die Formel 8 ergibt sich Formel 10 zur Ermittlung von Lambda bzw. der Luftüberschusszahl: λ = Hu/[[0,995 + 0,0002 × ϑR] × ϑR × [0,241 × Hu / 1.000 + 0,5 ]] Formel - [0,217 × Hu/1.000 + 1,67] / [0,241 × Hu / 1.000 + 0,5] + 1 10

Die Zufuhr der Verbrennungsluft kann direkt durch den Sauerstoffbeiwert geregelt werden. Die Ermittlung bzw. Berechnung des Sauerstoffüberschusses bzw. Sauerstoffbeiwert ist hier nicht obligatorisch.

Lambda ist eine Funktion von u.a. Hᵤ, K_{B}, K_{F} und K_{S}: $λ = f \left({H}_{u}, {K}_{B}, {K}_{F} und {K}_{S}, {L}_{min}, {V}_{r , min}\right)$ wobei:
Lₘᵢₙ: die minimale Luftmenge, die für eine stöchiometrisch Verbrennung benötigt wird und:
V_{r, min}: die minimale Rauchgas- bzw. Abmenge, die bei einer stöchiometrischen Verbrennung bzw. bei Lambda = 1 produziert ist. Lₘᵢₙ sowie V_{r, min} hängen von den Brennstoffeigenschaften vor allen der elementaren Zusammensetzung ab und werden durch sie direkt berechnet.

Lambda (nach der Integration der Korrekturfaktoren K_{B}, K_{F} und K_{S} kann Lambda als Lambda-Beiwert bezeichnet werden) ist eine Funktion von drei Korrekturfaktoren _{kB}, k_{F} und kₛ:
K_{B}: Korrekturfaktor des Brennstoffs. Dieser Faktor berücksichtigt die Abweichung des eingesetzten Brennstoffs von dem Idealbrennstoff.
k_{F}: Korrekturfaktor zur Hochrechnung der bei der Verbrennung existierten nicht adiabatischen Energieumwandlungsbedienungen zu adiabatischen Energieumwandlungsbedienungen. Der Faktor kF berücksichtigt also die thermischen Verluste durch die Feuerstätte bis zur Temperatur Messstelle im Feuerraumbereich. k_{S} berücksichtigt das Verhältnis: Primärluft (SSL-PL)/Sekundärluft (SSL-SL), welches sich aus der Scheibenspülluft einstellt und in der Regel von der Höhe der Sichtscheibe Hₛ abhängt. Hier gilt, je höher die Sichtscheibe der Feuerstätte bzw. Hₛ ist, umso mehr kann die Scheibenspülluft als Primärluft wirken. In der Regel nimmt k_{S} einen Wert zwischen 0,93 und 1,07 und wird in der Berechnungsgleichung des Sauerstoffs und nicht von Lambda wie folgt in der Gleichung eingesetzt: $oder Sauerstoffbeiwert = \left(21*λ*{k}_{s}-21\right) / λ * {k}_{s}$

Es ist zu erwähnen, dass die oben dargestellt Berechnung auf den CO₂-Wert umgestellt werden kann. Die verbrennungstechnische Abhängigkeit zwischen CO₂ und O₂ ergibt sich aus der folgenden Formel:

CO₂ = CO₂ₘₐₓ - O₂

CO₂ₘₐₓ: 19 Vol.-% bis 21 Vol.-% (es hängt von dem Kohlenstoffgehalt des Brennstoffs ab)

Nachfolgend werden die Korrekturfaktoren k_{f}, k_{b} und kₛ näher erläutert. Die konkreten Werte sind nicht fest vorgegeben, sie können durch die folgenden mathematischen Funktionen berechnet werden:
k_{b}: y = f (x) [xₘᵢₙ = 500, xₘₐₓ = 1000, yₘᵢₙ = 0,75, yₘₐₓ = 1,2]
k_{f}: y = f (x) [xₘᵢₙ = 50, xₘₐₓ = 1000, yₘᵢₙ = 1, 0, yₘₐₓ = 2,5]
kₛ: y = f(x) [xₘᵢₙ = <20, xₘₐₓ = >60, yₘᵢₙ < 0,93, yₘₐₓ = 1,07]

Die Berechnungen bzw. die Faktoren für die mathematische Funktion sind durch die Systemgrenzen (maximal erreichbare Temperatur während einer realen sachgemäßen Verbrennung, Temperaturtendenzen und -änderungen während des Betriebs) vorgegeben.

Eine weitere Erläuterung dieser Korrekturfaktoren erfolgt nachfolgend. Nicht adiabatische Bedingungen bei der Verbrennung in der Feuerstätte können durch den Korrekturfaktor k_{F} berücksichtige werden:
Bei der Verbrennung in Feuerstätten treten Wärmeverluste durch die Wärmeabgabe durch die Feuerstätte in den Aufstellraum auf und es herrschen somit keine adiabatischen Bedingungen. Zur Anpassung der nicht adiabatischen zu adiabatischen Bedingungen wird der Korrekturfaktor k_{F} definiert, welcher die Wärmeabgabe (unerwünschte Wärmeverluste) durch die Feuerstätte bei der thermischen Umsetzung von Brennstoff berücksichtigt. Er kann in Abhängigkeit von dem Typ der Einzelraumfeuerungsanlage und Betriebszustand einen Wert von eins bis vier aufweisen. Dieser Wert wird durch eine Funktion ermittelt. Hier gilt, je größer die Wärmeabgabe bzw. Wärmeverluste im Feuerraumbereich (von der Flammenzone bis zum Ende der Nachoxidationskammer) vor der Vervollständigung der Oxidation sind, umso höher ist der Wert dieses Faktors.

Die Funktionsparameter des Faktors k_{F} können beispielsweise automatisch in einer Software eines Steuerelementes durch eine einmalige Eingabe von technischen Daten des Typs der Feuerstätte festgelegt werden. Hier spielen die Größe (Fläche und Höhe) des Feuerraums, Auskleidung der Feuerstätte, Größe und Art der Verglasung der Feuerraumtür usw. eine entscheidende Rolle.

Ferner kann die Art und Eigenschaften des Brennstoffs sowie der Qualität der Bedingung durch den Korrekturfaktor k_{B} wie folgt berücksichtigt werden:
Der Korrekturfaktor k*_{B}* berücksichtigt die Variation der Brennstoffeigenschaften. Der Wert dieses Faktors variiert und wird während der Verbrennung durch integrierte Funktion in Analogie zum Faktor k_{F} berechnet, beispielsweise in einer entsprechend programmierten Steuereinrichtung, und in den Regelalgorithmen geändert. Die Funktion des Korrekturfaktors k_{F} basiert auf dem Verbrennungsverhalten bzw. den Änderungen der Temperaturen mit der Zeit im Feuerraumbereich (dϑ_{F}/dt). In großer Ordnung gilt, je schneller der Anstieg der Feuerraumtemperatur ist, umso höher ist der Wert des Faktors *k_{B}*. Außerdem gilt, je langsamer der Anstieg der Feuerraumtemperatur ist, umso geringer ist der Wert des Faktors k_{B}. Dabei kann k_{B} Werte von 0,80 bis 1,2 aufweisen. Die Faktoren k_{F} und k_{B} hängen auch voneinander ab. Die Abhängigkeit wird ebenfalls ermittelt und berücksichtigt, beispielsweise indem sie in die Software einer Steuereinrichtung entsprechend integriert wird.

Weiterhin kann die Qualität der Bedienungsqualität der Feuerstätte durch den Korrekturfaktor k_{q} wie nachfolgend beschreiben berücksichtigt werden:
Der Faktor k_{q} spielt bei der Regelung der Verbrennungsluftzufuhr nur eine untergeordnete Rolle bzw. ist für die Berechnung des Sauerstoffüberschusses im Feuerraumbereich nicht relevant. Die Werte dieses Faktors sind variierbar und ergeben sich aus einer integralen Berechnung bzw. zeitlichen Änderung der Feuerraumtemperatur bezüglich eines bestimmten Betriebspunkts der Verbrennung (dϑ_{F}/dt)/dτ), wobei τ einen Zeitpunkt bzw. einen Zeitbereich beschreibt, ab dem bzw. in dem die Bewertung der Feuerraumtemperaturänderung dϑ_{F}/dt erfolgt. Im Gegensatz zum Faktor k_{B}, welcher ausschließlich den Energiegehalt des Brennstoffs berücksichtigt, gibt der Faktor k_{q} direkte Rückschlüsse über das Beschickungsregime (Brennstoffmenge, Anzahl der beschickten Scheite, Feinheit des Brennstoffs usw.).

Gemäß der oben eingeführten Betrachtung und beim Einsatz der oben definierten Korrekturfaktoren bzw. einen durchschnittlichen Wert des unteren Heizwertes von 17.000 [kJ/kg] ergibt sich die Formel 11, mit der die Luftüberschusszahl parametrierbar durch die Faktoren *k_{F}* und *k_{B}* bzw. durch die Temperaturmessung im Feuerraumbereich berechnet werden kann. $λ = 1 + \left[17.000\times {k}_{B}/\left[\left[\begin{matrix}0 , 995 \\ + 0 , 0002 \times {ϑ}_{R} \times {k}_{F}\end{matrix}\right]\times {ϑ}_{R}\times {k}_{F}\times \left[\begin{matrix}0 , 241 \times 17.000 \times {k}_{B} \\ / 1.000\end{matrix}\right]+0,5\right]\right] - \left[\begin{matrix}0 , 217 \times {H}_{u} \times {k}_{B} / 1.000 \\ + 1 , 67\end{matrix}\right] / \left.\left[0,241\times {H}_{u}\times {k}_{B}/1.000+0,5\right]\right]$

Der Sauerstoffüberschuss im Feuerraumbereich ergibt sich aus der Formel 12 Sauerstoff im Feuerraumbereich: ${O}_{2} = \left(21*λ-21\right) / λ$

Gleichung 12 kann durch den Korrekturfaktor kₛ ergänzt werden. Er berücksichtigt das Verhältnis von Primärluft (SSL-PL) zu Sekundärluft (SSL-SL), welches sich aus der Scheibenspülluft einstellt und in der Regel von der Höhe der Sichtscheibe Hₛ abhängt. Hier gilt: je höher die Sichtscheibe der Feuerstätte (Hₛ)ist, umso mehr kann die Scheibenspülluft als Primärluft agieren. ks kann einen Wert von 0,93 bis 1,07 aufweisen und er kann in der Gleichung 12 wie folgt eingesetzt werden:${O}_{2} = \left(21⋅λ⋅{k}_{s}-21\right) / λ ⋅ {k}_{s} :$ Die Formel 11 bzw. die Formel 12 stellen die Grundlage für Regelung von Feuerungsanlagen mit Hilfe der Temperaturmessung im Feuerraumbereich bzw. anhand der Energiebilanzmethode gemäß des erfindungsgemäßen Verfahrens dar. Es werden die vorstehend angegebenen Parameter (Temperaturmessung, Energiebilanzmethode) verwendet, um sowohl den Sauerstoffbedarf zu ermitteln bzw. dem Prozess entsprechend zuzuführen als auch die optimale Oxidationstemperaturen in der aktiven Reaktionszone so einzustellen, dass eine sachliche Verbrennung und folglich Betrieb der Feuerstätte gewährgeleistet werden kann.

Die Berechnung des Sauerstoffbeiwertes durch die Energiebilanzmethode kann nicht nur für die Sekundärluftzufuhr erfolgen, sondern ist auch günstig, um die Grenzen des Primärluft-Aktors zu erkennen und die Primärluft (Vergasungstreibende Luft unabhängig davon wie der Feuerstätte zugeführt wird bzw. durch den Rost, seitlich, oder über den Brennstoff)) entsprechend bzw. rechtzeitig zu reduzieren und dadurch zu vermeiden, dass die Verbrennung in den Sauerstoffmangel gerät.

Für die Regelungen können die normativen Verbrennungsrechnungen berücksichtigt bzw. eingesetzt werden.

In einer Ausführungsform kann das erfindungsgemäße Verfahren automatisch durchgeführt werden. Die Regeleingriffe können also automatisch erfolgen. Dies kann beispielsweise mittels einer Steuereinheit erfolgen, in die die vorstehenden Formeln in einer entsprechenden Software einschließlich der Korrekturparameter, die ggf. einzugeben sind, hinterlegt sind. An diese Steuereinheit werden ferner dann die Temperaturwerte aus dem Feuerraumbereich und/oder dem Abgas übermittelt. Nach Berechnung des Sauerstoffs im Feuerraum kann durch eine Steuerung die Zufuhr von Primärluft und/oder Sekundärluft automatisch geregelt werden. Gegenstand der vorliegenden Erfindung ist ferner eine Vorrichtung, mit der diese Steuerung der Zufuhr von Primär- und/oder Sekundärluft in besonders günstiger Weise durchgeführt werden kann, insbesondere womit die vorstehend beschriebenen Vorteile besonders günstig erreicht werden können.

Die erfindungsgemäße Vorrichtung zur Zufuhr von Verbrennungsluft in der Feuerraum einer Einzelraumfeuerungsanlage zeichnet sich dadurch aus, dass sie eine Kammer aufweist, die an einer ersten Seite einen Hauptkanal zur Zufuhr von Umgebungsluft und/oder Luft vom Schornsteinsystem und an einer zweiten Seite einen Scheibenspülluftkanal und einen Sekundärluftkanal aufweist, über die Primär- und/oder Sekundärluft in den Feuerraum geleitet werden können, wobei sowohl der Scheibenspülluftkanal als auch der Sekundärluftkanal mit einer Klappe versehen ist, so dass der Scheibenspülluftkanal und der Sekundärluftkanal unabhängig voneinander verschließbar sind, wobei die Klappen mit einem schrittlosen Motor verbunden sind, so dass die Klappen stufenlos bewegt werden können.

Die Scheibenspülluft fungiert je nach Höhe der Sichtscheibe der Feuerungsanlage als Primär- (SSL-PL) und Sekundärluft (SSL-SL).

Dabei kann sich beispielsweise die erste Seite der Kammer gegenüber der zweiten Seite der Kammer befinden. Es sind auch andere Ausgestaltungen möglich.

In einer Ausführungsform können die Klappen als Scheiben ausgestaltet sein, welche am Lufteintritt des Primärkanals und/oder des Sekundärluftkanals montiert sind. In einer weiteren Ausführungsform können die Klappen sowohl die Scheibenspülluft über den Scheibenspülluftkanal als auch die Rostluft über den Rostluftkanal regeln. Für eine Öffnung von 0 % bis x % kann die Scheibenspülluft geregelt und von 100 % - x % kann die Rostluft geregelt werden, wobei x die prozentuale Öffnungsweite der Klappen bezeichnet und in allgemeinen für eine adäquate Auslegung der Luftzufuhrkanäle bei 70 % bis 90 % liegt.

In einer weiteren Ausführungsform kann die Vorrichtung mindestens ein Solarpanel und/oder eine Vorrichtung zur thermoelektrischen Stromerzeugung und/oder eine reguläre Stromversorgung über die häusliche Steckdose aufweisen, wobei bei den drei erwähnten Varianten ein Stromzwischenspeicher, z.B. ein aufladbarer Akku, für eine sichere Versorgung der gesamten Regelung vorgesehen sein kann. Auf diese Wiese kann der erforderliche Strombedarf der Vorrichtung ohne großen Aufwand bereitgestellt werden

In einer Ausführungsform kann die Vorrichtung weiterhin eine Steuer- bzw. Regeleinheit aufweisen, die dazu angepasst ist, die Luftzufuhr automatisch zu steuern bzw. zu regeln.

Nachfolgend erfolgt eine detaillierte Darstellung der Vorrichtung: Zur Regelung der Verbrennungsluftzufuhr können Luftklappen mit schrittlosen Motoren eingesetzt werden. Die Klappen regeln definierte Öffnungsweiten über zwei Klappen, die beispielsweise als Scheiben ausgestaltet sein können, welche an dem Lufteintritt der voneinander getrennten Luftkammern bzw. -kanäle gebaut sind. Die beiden Klappen sind in einem Kasten oder Rohrsystem verbaut, welche die gesamte Verbrennungsluft über einen Hauptkanal von der Umgebung oder vom Schornsteinsystem im Fall des raumluftunabhängigen Betriebs bezieht. Der Unterdruck und die Kesseltemperatur bei Einzelraumfeuerungen mit wasserführenden Bauteilen als sicherheitsrelevante Größen können anhand eines verbauten Druckwächters bzw. Temperaturfühlers erfasst und in die Software entsprechend integriert werden.

Für den Betrieb des Regelsystems wird aufgrund des sehr niedrigen Energieverbrauchs der Hardware und den Regelakteuren (Regelklappen) keine häusliche Energieversorgung benötigt. Der Stromverbrauch ist im Gegensatz zu anderen Systemen sehr gering und liegt im Wattbereich. Dieser Strombedarf kann durch ein Solarpanel, thermoelektrisch während der Verbrennung, oder mit einer häuslichen Stromdose, jeweils ggf. mit einer entsprechenden einfachen Stromspeichereinheit bereitgestellt werden (vgl. auch vorstehend).

Bei Stromausfall oder bei einem technischen Defekt dreht sich die Primärluftklappe technisch bedingt zum Null-Stand, bei dem die Primärluftöffnung zu 100 % geschlossen ist. Um gefährliche Zustände wie z. B. starke Rauchbildung im Wohnraum oder Verpuffungen aufgrund des Sauerstoffmangels im Feuerraum wie z. B. bei der Beschickung bei Anwesenheit von Glutbett zu vermeiden, ist ein Mechanismus zur Regelung der Verbrennungsluft vorgesehen. Bei diesem Mechanismus wird beim Zurückfahren der Primärluftklappe von einem 40 %-Stand auf 0 %-Stand eine mechanisch mitverriegelte Sicherheitsluftklappe gleichzeitig mechanisch betätigt, wodurch eine entsprechend große Öffnung bereitgestellt und somit dem Verbrennungsprozess eine ausreichende Verbrennungsluftmenge für eine sichere Verbrennung zugeführt wird. Hierbei handelt es sich nur um eine beispielhafte Beschreibung einer technischen Möglichkeit. Sie kann auch mit anderen technischen Möglichkeiten realisiert werden.

Die Regelung der Primärluftklappe im Normalbetrieb kann über 60 % (zwischen 40% bis 100 %) der gesamten Öffnungsweite der Primärluft erfolgen, wobei die Sekundärluft von 0 % bis 100 % der Öffnungsweite geregelt werden kann.

Mit dem erfindungsgemäßen Verfahren und der erfindungsgemäßen Vorrichtung werden eine Reihe von Vorteilen erreicht:
- Die Regelung kann mit preiswerten, robusten und langlebigen Sensoren durchgeführt werden, welche stabile Signale liefern bzw. keine Wartung und Kalibrierung im Praxisbetrieb benötigen. Hier können beständige Temperaturfühler eingesetzt werden, die eine einfache Elektronik für die Verwertung der Signale benötigen.
- Die automatische und mit der Einstellung von Parametern anpassbare Steuerung ermöglicht es, eine schnelle Anpassung der Regelung an alle Arten von Feuerungsanlagen unabhängig von ihrer Konstruktion ohne Bedarf einer Änderung der Software ermöglicht wird.
- Die Soft- sowie die Hardware mit dem Verbrennungsluftverteilungssystem sind universell einsetzbar und berücksichtigen alle normativen Anforderungen sowie Zulassungsregelungen des DIBt (Deutsches Institut für Bautechnik) für eine technische Zulassung bzw. einen sicheren Betrieb in der Praxis.
- Die Hardwarekomponenten mit den Sensoren sowie den Regelakteuren können so ausgesucht werden, dass sich das Regelungssystem ohne jeglichen Starkstrom bzw. häusliche Stromversorgung betreiben lässt. Dabei liegt der gesamte Stromverbrauch im Wattbereich. Ein einfaches Solarmodul kann das Regelungssystem mit dem nötigen Strom versorgen.
- Die technische Kombination aus dem Luftverteilungssystem mit dem erfindungsgemäßen Verfahren ermöglicht einen universellen Einsatz in neuen Feuerungsanlagen sowie eine sichere Nachrüstbarkeit von vielen in der Praxis bestehenden Einzelraumfeuerungsanlagen.
- Durch die intelligente Regelung wird die Wärme nicht nur effizient produziert, sondern auch effizient genutzt, wodurch nicht nur Ressourcen- sondern bedeutsame CO2-Ersparnisse erreicht werden können.

Nachfolgend soll die Erfindung anhand von Figuren ohne Beschränkung des allgemeinen Erfindungsgedankens näher erläutert werden. Dabei ist
Fig. 1 eine Darstellung einer handbeschickten Einzelraumfeuerungsanlage.
Fig. 2 zeigt eine Draufsicht auf die erfindungsgemäße Vorrichtung.
Fig. 3 stellt die paramagnetisch gemessene und mit der Modellgleichung berechnete Sauerstoffkonzentration in einer Einzelraumfeuerungsanlage dar.
Fig. 4 stellt Sauerstoff, Feuerraumtemperatur und Kohlenstoffmonoxid beim Betrieb einer Einzelraumfeuerungsanlage dar.

Fig. 1 zeigt eine handbeschickte Einzelraumfeuerungsanlage 10. Sie weist einen Feuerraumbereich 11 auf, in dem ein Brennstoff verbrannt wird. Über einen Scheibenspülluftkanal 3 kann z.B. Scheibenspülluft (SSL) und/oder Rostluft (RL) und über einen Sekundärluftkanal 4 kann Sekundärluft (SL) in den Feuerraumbereich 11 eingeleitet werden. Die Luftströme sind in Fig. 1 mit Pfeilen dargestellt. Rostluft kann eingeleitet werden, wenn der Sauerstoffgehalt der Scheibenspülluft nicht ausreicht, die Verbrennung ausreichend intensiv für das Erreichen günstiger Temperaturen zur Durchführung der Oxidationsreaktionen in Gang zu setzen, wie z.B. im Fall der Verbrennung von feuchten und/oder dicken Holzscheiten oder Kohle. Die Rostluft kann von unten durch den Rost in den Feuerraumbereich 11 gelangen. Der Weg der Rostluft ist in Fig. 1 mit einem Pfeil dargestellt. Sowohl der Scheibenspülluftkanal 3 als auch der Sekundärluftkanal 4 können unabhängig voneinander über Klappen 5 verschlossen werden, wobei diese Klappen durch Motoren 6, 7 stufenlos eingestellt werden können, um eine exakte Steuerung des Luftzutritts sicher zu stellen. Im Feuerraumbereich 11 befinden sich zwei Temperatursensoren T₁, T₂, die beispielsweise an der Prallplatte vorgesehen sein können. Ergänzend oder alternativ können Temperatursensoren im ersten Abgaszug nach der Abgasprallplatte montiert sein. Dabei handelt es sich aber nur ein Beispiel für einen Ort, an dem die Temperatursensoren T₁, T₂ vorgesehen sein können. Sie können sich selbstverständlich auch an anderen Stellen im Feuerraumbereich befinden, wie beispielsweise im Abgaszug. Ferner kann sich im Abgasbereich ein weiterer Temperatursensor T_{Ab}, mit dem die Temperatur im Abgas gemessen wird. Ferner kann die Umgebungstemperatur T_{U} im Aufstellraum gemessen und für die Regelung berücksichtigt werden. Die Messung der Temperatur des Abgases liefert mehr Informationen, sie ist aber nicht zwingend, sondern optional. Die gemessenen Temperaturwerte werden an die Steuereinheit 12 (Regeleinheit/Microcontroller) übermittelt (siehe gestrichelte Linien). Dort erfolgt anhand der obigen Formeln und Parametern die Berechnung des Sauerstoffs. Abhängig vom erhaltenen Ergebnis kann dann die Zufuhr von Primärluft und/ oder Sekundärluft geregelt werden, indem entsprechende Befehle an die Motoren 6, 7 gegeben werden. Die Ströme der Verbrennungsluft sind wie folgt: SSL-SL: Scheibenspülluft als Sekundärluft; SSL-PL: Scheibenspülluft als Primärluft; RL-PL: Rostluft als Primärluft; SL: Sekundärluft.

In Fig. 2 ist in Draufsicht die erfindungsgemäße Vorrichtung dargestellt, mit der die Zufuhr von Primär- und/oder Sekundärluft in den Feuerraumbereich gesteuert werden kann. Die Vorrichtung weist eine Kammer 1 auf, die an einer ersten Seite einen Hauptkanal 2 zur Zufuhr von Luft und/oder Luft vom Schornsteinsystem (Verbrennungsluft) (als Pfeil dargestellt) und an einer zweiten Seite einen Scheibenspülluftkanal 3 (SSL: Scheibenspülluft) und einen Sekundärluftkanal 4 (SL: Sekundärluft, wie O₂) aufweist, wobei sowohl der Scheibenspülluftkanal 3 als auch der Sekundärluftkanal 4 mit einer Klappe 5 (in Fig. 2 nur schematisch angedeutet) versehen ist, so dass der Scheibenspülluftkanal 3 und der Sekundärluftkanal 4 unabhängig voneinander verschließbar sind, wobei die Klappen 5 jeweils mit einem schrittlosen Motor 6, 7 verbunden sind, so dass die Klappen 5 stufenlos bewegt werden können. Ferner ist ein Rostluftkanal 13 vorgesehen, wobei die Rostluft über die Klappe 5 geregelt wird, welche an den Motor 6 für den Scheibenspülluftkanal 3 angeschlossen ist.

Die Vorrichtung weist weiterhin ein Solarpanel 8 auf, mit dem der erforderliche Strom zum Betrieb der Vorrichtung erzeugt werden kann.

In der Fig. 3 sind die nach der Modellgleichung berechneten und mit einer paramagnetischen Sauerstoffanalyse gemessenen Konzentrationen an Sauerstoff bei der Verbrennung von Buchenscheitholz in einem Prototyp einer Einzelraumfeuerungsanlage der Firma Hase dargestellt. In der Fig. 3 ist zu sehen, dass die auf Basis der Modellgleichung berechneten und gemessenen Konzentrationen an Sauerstoff im Abgas korrelieren und sich somit die Modellgleichung sehr gut für die Ermittlung des Sauerstoffgehalts im Abgas eignet.

Anhand einer einfachen Versuchsanlage wurde das Regelkonzept auf Basis der Energiebilanzmethode des Fraunhofer-Instituts für Bauphysik IBP auf Basis einer SPS-Regelung (speicherprogrammierbare Steuerung) umgesetzt. Dabei wurden die Schadstoffemissionen wie z. B. Kohlenstoffmonoxid um 62 % und Feinstaub um ca. 43 % im Vergleich zum Betrieb ohne Regelung reduziert (vgl. Fig. 4). Außerdem wurde der Wirkungsgrad ausgehend vom Praxisbetrieb um ca. 16 % erhöht. Eine weitere Verbesserung lässt sich durch die Weiterentwicklung der Software erreichen.

Dem Diagramm der Fig. 4 ist zu entnehmen, dass beim Einsatz des Reglers die Feuerraumtemperatur über längere Zeit des Abbrandes über einer günstigen bzw. durchschnittlichen Feuerraumtemperatur von größer als 550 °C liegt. Das Gleiche gilt für den Sauerstoffgehalt im Abgas, wodurch deutliche Rückschlüsse auf die kontrollierte Verbrennung gezogen werden können.

Erfindungsgemäß erfolgt die gezielte Reglung der Sekundärluft (SSL-SL + SL) durch einen anhand der Energiebilanzmethode berechneten Sauerstoffbeiwert.

Ferner kann mit dem Sauerstoffbeiwert außerdem der Primärluft-Aktor in seinem günstigen Grenzen betrieben werden, wodurch vermieden werden kann, dass die Verbrennung in Sauerstoffmangel gerät. Das heißt, wenn der Sekundärluftaktor seine maximale Grenze (Klappe 5 der Schrittmotor 6 (bzw. Sekundärluftaktor) zu 90 % geöffnet; hier 10 % als Reserve) erreicht und trotzdem der berechnete Sauerstoff-Beiwert unter dem im Programm hinterlegten Sauerstoff-Sollwert liegt, wird die Primärluft (RL-PL + SSL-PL) rechtzeitig reduziert, um Sauerstoffmangel und somit unvollständige Verbrennung zu vermeiden. Alternativ zum Schrittmotor 6 kann auch ein Stellmotor eingesetzt werden.

Die gezielte Regelung der Primärluft (SSL-PL + RL-PL) erfolgt für die Einstellung einer günstigen Temperatur in der aktiven Reaktionszone (Feuerraum + Nachoxidationskammer) zu einer effektiven Durchführung der Oxidationsreaktionen bzw. einer vollständigen Verbrennung.

Die Beschreibung und Bewertung der Verbrennungsqualität (Vollständigkeit der Verbrennung) sowie der Betriebsqualität der Feuerstätte erfolgt durch eine differenzielle und integrale Bewertungen der erfassten Temperaturen, berechneten Sauerstoffbeiwert sowie durch das Verhalten der Regelaktoren bzw. die Schrittmotoren bzw. Stellmotoren (6 und 7) zu Regelung der Verbrennungsluftzufuhr. Dabei werden folgende Kenntnisse gewonnen und die Nutzer entsprechend informiert bzw. zur besseren Bedienung der Feuerstätte digital geschult:
- Verwendung von feuchten Brennstoffen
- Verwendung von trocknen Brennstoffen in großen Mengen
- Beschickung großer Brennstoffmenge
- Illegale Verbrennung von Abfällen wie z. B. Plastik, Altöl usw.
- Erkennung von ungünstigem bzw. sehr hohem oder sehr niedrigem Kaminzug.

Selbstverständlich ist die Erfindung nicht auf die in den Figuren dargestellten Ausführungsformen beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Beschreibung oder die Ansprüche ,erste' und ,zweite' Merkmale definieren, so dient dies der Unterscheidung gleichartiger Merkmale ohne eine Rangfolge festzulegen.

## Patentansprüche

1. Verfahren zur Regelung der Verbrennung von festen Brennstoffen in Einzelraumfeuerungsanlagen, **dadurch gekennzeichnet, dass** aus der Temperatur in einem Feuerraumbereich und/oder in den Abgaszügen der Einzelraumfeuerungsanlage sowie über eine Energiebilanz des Verbrennungsprozesses in der Einzelraumfeuerungsanlage, der Verbrennungsluft und des Abgases ein Sauerstoffbeiwert ermittelt wird, mit dem die Zufuhr von Primärluft und/oder die Zufuhr von Sekundärluft und somit die thermische Leistung sowie die Verbrennungsqualität geregelt werden.

2. Verfahren nach Anspruch 1, **dadurch gekennzeichnet, dass** ein Sauerstoffbedarf für die Verbrennung unter Verwendung eines Sauerstoffüberschusses im Feuerraumbereich ermittelt wird, wobei der Sauerstoffüberschuss gemäß der folgenden Formel berechnet wird ${O}_{2} = \left(21\times λ-21\right) / λ$ , wobei λ wie folgt ermittelt wird λ = 1 + [17.000 × kB/[[0,995 + 0,0002 × ϑR × kF] × ϑR × kF × [0,241 × 17.000 × kB / 1.000] + 0,5]] - [0,217 × Hu × kB/1.000 + 1,67] / [0,241 × Hu × kB/ 1.000 + 0,5 ]] , wobei k_{B} einen Wert von 0,80 bis 1,2 aufweist, ϑ_{R} für die Abgas und/oder Feuerraumtemperatur steht, k_{F} einen Wert von 1 bis 4 aufweist und Hᵤ den Heizwert des Brennstoffes angibt.

3. Verfahren nach einem der vorhergehenden Ansprüche, **dadurch gekennzeichnet**, die Temperatur im Feuerraumbereich und/oder im Abgaszug an mindestens einer Stelle gemessen wird.

4. Verfahren nach einem der vorhergehenden Ansprüche, **dadurch gekennzeichnet, dass** die Temperatur im Aufstellraum der Feuerungsanlage für eine bedarfsgerechte Wärmeproduktion gemessen wird.

5. Verfahren nach einem der vorhergehenden Ansprüche, **dadurch gekennzeichnet, dass** die Primärluft Scheibenspülluft und/oder Rostluft ist.

6. Verfahren nach einem der vorhergehenden Ansprüche, **dadurch gekennzeichnet, dass** die Zufuhr der Sekundärluft so erfolgt, dass der Sauerstoffgehalt im Feuerraumbereich etwa 7 Vol.-% bis etwa 10 Vol.-% oder etwa 8 Vol.-% bis etwa 9 Vol.-% beträgt.

7. Verfahren nach einem der vorhergehenden Ansprüche, **dadurch gekennzeichnet, dass** die Regelung der Verbrennung automatisch erfolgt.

8. Verwendung des Verfahrens nach einem der Ansprüche 1 bis 7 zum Monitoring des Betriebs einer Einzelraumfeuerungsanlage zu deren optimalen Betrieb und zur Sicherung der Qualität der Verbrennung.

## Claims

1. Method for controlling the combustion process of solid fuels in a single-room furnace, **characterized in that** an oxygen coefficient is determined from a temperature in a combustion chamber and/or a temperature in a waste gas flue of the single-room furnace, an energy balance of the combustion process in the single-room furnace, an amount of combustion air and an amount of waste gas, wherein said oxygen coefficient is used to control a primary combustion air flow and/or a secondary combustion air flow and thus a thermal output and a combustion quality.

2. Method according to claim 1, **characterized in that** an oxygen demand for the combustion is determined using an oxygen surplus in the combustion chamber area, the oxygen surplus being calculated according to the following formula ${O}_{2} = \left(21\times λ-21\right) / λ$ where λ is determined as follows λ = 1 + [17.000 × kB/[[0,995 + 0,0002 × ϑR × kF] × ϑR × kF × [0,241 × 17.000 × kB / 1.000] + 0,5 ]] = [0,217 × Hu × kB/1.000 + 1,67] / [0,241 × Hu × kB/ 1.000 + 0,5 ]] where k_{B} has a value of 0.80 to 1.2, ϑ_{R} is the waste gas and/or combustion chamber temperature, k_{F} has a value of 1 to 4, and H_{U} is the calorific value of the fuel.

3. Method according to any one of the preceding claims,
**characterized in that** the temperature in the combustion chamber and/or in the waste gas flue is measured at least at one point.

4. Method according to any one of the preceding claims,
**characterized in that** the temperature in an installation room of the furnace system is measured for a heat production in accordance with demand.

5. Method according to any one of the preceding claims,
**characterized in that** the primary air is pane-flushing air and/or grate air.

6. Method according to any one of the preceding claims,
**characterized in that** the supply of secondary air is effected in such a way that the oxygen content in the combustion chamber area is about 7 vol.% to about 10 vol.% or about 8 vol.% to about 9 vol.%.

7. Method according to any one of the preceding claims,
**characterized in that** the control of the combustion takes place automatically.

8. Use of the method according to any one of claims 1 to 7 for monitoring the operation of a single-room furnace system for its optimum operation and for ensuring the quality of the combustion.

## Revendications

1. Procédé de régulation de la combustion de combustibles solides dans des systèmes de combustion pour locaux individuels,
**caractérisé en ce qu'**un coefficient d'oxygène est déterminé à partir de la température dans la zone du foyer et/ou dans les conduits d'évacuation des fumées du système de combustion pour locaux individuels, ainsi qu'à partir du bilan énergétique du processus de combustion dans le système de combustion pour locaux individuels, de l'air de combustion et des fumées, permettant de réguler l'apport d'air primaire et/ou l'apport d'air secondaire, et donc la puissance thermique et la qualité de la combustion.

2. Procédé selon la revendication 1,
**caractérisé en ce qu'**un besoin en oxygène pour la combustion est déterminé à l'aide d'un excès d'oxygène dans la zone du foyer, ledit excès d'oxygène étant calculé selon la formule suivante : ${O}_{2} = \left(21\times λ-21\right) / λ$ où λ est déterminé comme suit : λ = 1 + [17.000 × kB/[[0,995 + 0,0002 × ϑR × kF] × ϑR × kF × [0,241 × 17.000 × kB / 1.000] + 0,5]] - [0,217 × Hu × kB/1.000 + 1,67] / [0,241 × Hu × kB/ 1.000 + 0,5 ]]
où k_{B} a une valeur comprise entre 0,80 et 1,2,
ϑ_{R} représente la température des fumées et/ou du foyer,
k_{F} a une valeur comprise entre 1 et 4, et
Hᵤ indique le pouvoir calorifique du combustible.

3. Procédé selon l'une des revendications précédentes,
**caractérisé en ce que** la température dans la zone du foyer et/ou dans le conduit d'évacuation des fumées est mesurée en au moins un point.

4. Procédé selon l'une des revendications précédentes,
**caractérisé en ce que** la température dans le local d'installation du système de combustion est mesurée en vue d'une production de chaleur adaptée aux besoins.

5. Procédé selon l'une des revendications précédentes,
**caractérisé en ce que** l'air primaire est de l'air de rinçage de vitre et/ou de l'air passant par la grille.

6. Procédé selon l'une des revendications précédentes,
**caractérisé en ce que** l'apport de l'air secondaire est tel que la teneur en oxygène dans la zone du foyer soit d'environ 7 % en volume à environ 10 % en volume, ou d'environ 8 % en volume à environ 9 % en volume.

7. Procédé selon l'une des revendications précédentes,
**caractérisé en ce que** la régulation de la combustion se fait automatiquement.

8. Utilisation du procédé selon l'une des revendications 1 à 7 pour surveiller le fonctionnement d'un système de combustion pour locaux individuels en vue d'un fonctionnement optimal de celui-ci et pour assurer la qualité de la combustion.
